# EUROPÄISCHE PATENTSCHRIFT

(11) **EP 1 192 874 B1**
(45) Veröffentlichungstag und Bekanntmachung des Hinweises auf die Patenterteilung: **03.08.2005**
(21) Anmeldenummer: 01122537.2
(22) Anmeldetag: 24.09.2001
(51) Int. Cl.: A47B 13/00, A47B 87/00, F16B 12/22

(54) **Tisch**
Table
Table

(30) Priorität: 29.09.2000 DE 10048777
(43) Veröffentlichungstag der Anmeldung: 03.04.2002
(73) Patentinhaber: Sedus Stoll AG, 79761 Waldshut-Tiengen (DE)
(72) Erfinder: Jehle, Herbert, 79793 Horheim (DE); Pabst, Martin, 79761 Waldshut (DE)
(74) Vertreter: Lück, Gert, Dr. rer. nat.

(56) Entgegenhaltungen:
- DE-A- 4 220 178
- DE-U- 29 710 162
- DE-U- 29 922 976
- FR-A- 2 629 697
- US-A- 2 840 431
- US-A- 3 521 579

## Beschreibung

### TECHNISCHES GEBIET

Die Erfindung betrifft einen Tisch, insbesondere einen Tisch, bei dem die Beine manuell und werkzeuglos von der Tischplatte gelöst werden können. Solche Tische sind wichtig zum Beispiel für Konferenzen, bei denen die Größe der Arbeitsfläche auf den Tischen möglichst schnell der wechselnden Zahl und den unterschiedlichen Bedürfnissen der Konferenzteilnehmer angepasst werden muss.

### STAND DER TECHNIK

Tische, bei denen die Beine manuell und werkzeuglos von der Tischplatte gelöst werden können, sind auf dem offenen Markt erhältlich, zum Beispiel unter der Produktbezeichnung "Ad Usum". Hersteller solcher Tische ist die Firma Vitra. Der bekannte Tisch umfasst zwei Beinpaare, die an der Unterseite der Tischplatte dadurch befestigt sind, dass ein Bolzen mit einer Hinterschneidung in eine schlüssellochartige Öffnung an der Unterseite der Platte geschoben wird, und die Verbindung anschließend durch eine Schraubverbindung fixiert wird. Dieser bekannte Tisch hat den Nachteil, dass das Befestigen bzw. Lösen der Beine an bzw. von der Tischplatte nur unter optischer Beobachtung, also nicht "blind", möglich ist. Zweckmäßigerweise wird zur Montage der Beinpaare daher die Tischplatte auf die Erde gelegt. Dieser Vorgang ist umständlich und unergonomisch. Außerdem führen Aufbau und Verbindung der Elemente des Tisches zu einer geringen Steifigkeit und Stabilität.

### DARSTELLUNG DER ERFINDUNG

Es ist daher die Aufgabe der Erfindung, einen Tisch mit manuell und werkzeuglos lösbaren Beinen zu schaffen, der leicht und schnell und möglichst "blind" auf- oder abgebaut werden kann, und der darüberhinaus durch Verkettung mit anderen gleichartigen Tischen zu Konferenzkonfigurationen ausgebaut werden kann, der aber dennoch steif und stabil ist und kostengünstig hergestellt werden kann.

Diese Aufgabe wird durch die Merkmale des Anspruchs 1 und der Unteransprüche gelöst.

Der Kern der Erfindung besteht in der Idee, ein die Beine umfassendes selbsttragendes, leicht aufzubauendes Untergestell vorzusehen, auf das dann weitgehend "blind" die Tischplatte aufgesetzt und befestigt werden kann.

Das wird dadurch erreicht, dass die Beine über die Quertraverse mit Auslegern und Riegelbolzen zu Beinpaaren, und diese über die Längstraverse zu dem Untergestell verbunden werden, und an der Unterseite der Tischplatte Riegelschlösser vorgesehen sind, in welche beim Aufsetzen der Platte auf das vormontierte Untergestell die Riegelbolzen einrasten und über den Handgriff leicht verriegelt werden können. Die Verbindung der Längs- mit der Quertraverse erfolgt vorteilhafterweise über eine Keil-Nut-Konstruktion mit Sicherungs-Lasche. Das verbessert die schnelle und einfache Montage des Untergestells weiter.

Aufgrund des einfachen und klaren Konstruktionskonzeptes ist es möglich, die nicht als Halbzeuge erhältlichen Teile, insbesondere Querträger und Keil-Kopfstücke, aus Aluminium-Guss herzustellen. Dadurch erspart man sich spanabhebende Bearbeitung und vereinfacht den Produktionsprozess erheblich. Die erfindungsgemäße Konstruktion bietet des weiteren eine große Toleranz hinsichtlich Fabrikationsungenauigkeiten bei den Riegelschlössern an der Tischplatte. Durch die beschriebene Konstruktion der Riegelschlösser kann die Tischplatte in jede Richtung um mindestens 5 mm verschoben werden. Ferner sind die erfindungsgemäßen Tische auch leicht miteinander verkettbar, bei geeigneter Plattenform auch schräg.

### KURZE BESCHREIBUNG DER ZEICHNUNGEN

Nachstehend wird die Erfindung anhand eines in Zeichnungen dargestellten Ausführungsbeispiels näher erläutert. Dabei zeigt:
- Fig. 1: die perspektivische Ansicht eines Tisches nach der Erfindung in Explosionsdarstellung,
- Fig. 2: eine perspektivische Ansicht in Explosionsdarstellung des Bereichs bei einer Quertraverse,
- Fig. 3: die perspektivische Ansicht der Keil-Nut-Verbindung von Quer- und Längstraverse,
- Fig. 4: die perspektivische Ansicht in Explosionsdarstellung der Verbindung des Auslegers an der Quertraverse mit der Tischplatte,
- Fig. 5: die perspektivische Ansicht der Verriegelungselemente,
- Fig. 6: eine weitere perspektivische Ansicht im Bereich des Auslegers,
- Fig. 7: die perspektivische Ansicht von miteinander verketteten Tischen nach der Erfindung, und
- Fig. 8: eine im Vergleich zu den in Fig. 4, 5 dargestellten Verriegelungselementen modifizierte Form derselben.

### WEGE ZUR AUSFÜHRUNG DER ERFINDUNG

Der in Fig. 1 gezeigte Tisch umfasst Beine 1, die an einer Quertraverse 2 angeschraubt sind, eine Längstraverse 3, und eine Platte 4.

Aus Fig. 2 ist ersichtlich, dass die Längstraverse 3 an ihrem Ende ein Kopfstück 17 aufweist, das an seiner Oberfläche zwei vertikal verlaufende Keile aufweist, die in Nuten des Querträgers 2 eingesetzt werden können. Ferner ist gezeigt, dass die Quertraverse 2 an ihren Enden Ausleger 10 aufweist, an deren Enden Riegelbolzen 11 mit Handgriff 12 angeordnet sind. Der Handgriff 12 ist als Handrad ausgebildet. Des weiteren ist ein Riegelschloss 13 vorgesehen, das an der Unterseite der Platte 4 befestigt ist.

In Fig. 3 ist die Keil-Nut-Verbindung der Längstraverse 3 mit der Quertraverse 2 näher dargestellt:
Das Kopfstück 17 an der Längstraverse 3 weist zwei Keile 5 auf, die in die korrespondierenden Nuten 7 der Quertraverse 2 spielfrei eingesetzt werden können. Zwischen den beiden Nuten 7 ist an der Quertraverse 2 eine Lasche 8 mit federnden Nasen vorgesehen. Diese Nasen schnappen über den Absatz 6 im Kopfstück 17 der Längstraverse 3 ein, wenn die Keile 5 ihren Endsitz in den Nuten 7 erreicht haben.

Im übrigen sind in Fig. 3 noch Ausnehmungen 9 zu sehen, durch welche Schrauben zum Befestigen der Beine 1 geführt werden.

In den Figuren 4, 5, und 6 sind die Elemente für die Verriegelung der Platte 4 an den Auslegern 10 im einzelnen dargestellt:

Das Riegelschloss 13 ist mittels der Schrauben 18 an der Unterseite der Platte 4 befestigt (nicht gezeigt). Damit korrespondierend ist in der Ausnehmung 16 am Ausleger 10 der Riegelbolzen 11 vorgesehen, der mit dem Handrad 12 verbindbar ist. Der Riegelbolzen 11 weist oben ein Querstück auf. Dieses Querstück liegt zunächst in einer Position wie am linken Teil des Auslegers 10 dargestellt. Wichtig ist, dass das Querstück im abgesenkten Zustand die Ausnehmung 16 überragt. Dadurch kann das Querstück beim Auflegen der Platte 4 auf das Untergestell, bzw. auf die Quertraverse 2, durch Fühlen, also "blind", zu der Öffnung des Riegelschlosses 13 hingeführt werden und in dieses einrasten.

Nach dem Eintritt des Querstücks des Riegelbolzens 11 in das Riegelschloss 13 kann das Handrad 12 gedreht werden. Dadurch stellt sich das Querstück schräg zur länglichen Öffnung des Riegelschlosses, und die Verbindung der Platte 4 mit dem Ausleger 10 der Quertraverse 2 ist hergestellt. Des weiteren kommen die schrägen Anlaufflächen 14, 15 zur Wirkung: sie bewirken, dass der Abstand zwischen Handrad 12 und Ausleger 10 sich vergrössert, wodurch sich eine Klemmung der Verriegelung ergibt.

In Fig. 7 ist schließlich noch eine Tischkonfiguration dargestellt, bei der mehrere Tische nach der Erfindung miteinander verkettet sind. Wie ersichtlich, kann man durch geeignete Form der Platten 4 und eine schräge Ausführung der Keil-Nut-Verbindungen zwischen Längs- und Quertraversen auch Eck-Konfigurationen herstellen.

In Fig. 8 ist endlich noch eine modifizierte Version der in den Figuren 4-6 gezeigten Verriegelung der Platte 4 am Ausleger 10 gezeigt:

Wie ersichtlich, ist in Fig. 8 der Riegelbolzen 11 nicht mittels eines Querstiftes, sondern mittels einer Schraube 20 mit dem Handrad 12 verbunden. Eine Drehung des Handrades 12 wird in diesem Fall mittels Verzahnungen 22, 23, und 24 auf den Riegelbolzen 11 übertragen. Ein besonders wichtiger Unterschied besteht jedoch in der Maßnahme, die schräge Anlauffläche 14 auf einer separaten Scheibe vorzusehen, und zwischen dieser Scheibe und dem Handrad 12 eine Federscheibe 19 anzuordnen, und ferner, am Ende der schrägen Anlauffläche 14 einen horizontalen Flächenteil 21 auszubilden. Die schräge Anlauffläche 15 im Ausleger 16 ist korrespondierend bzw. komplementär dazu ausgebildet. Dadurch kommen im Verriegelungszustand die horizontalen Flächenteile 21 aufeinander zu liegen und ergeben unter der Wirkung der Federscheibe 19 einen stabilen Zustand. Die Verriegelung gemäß Figuren 4-6 ist zwar auch stabil, da die schrägen Flächen durch Reibung gehalten werden, jedoch ist diese Lösung empfindlicher auf Fabrikationstoleranzen. Die in Fig. 8 gezeigte Lösung ist demgegenüber diesbezüglich sehr viel weniger empfindlich.

Um beim Festdrehen des Handrades 12 eine Bewegung über die horizontalen Flächenteile 21 hinaus zu verhindern, sind zweckmäßigerweise auch (nicht gezeichnete) Anschläge, z.B. in Form von kleinen Stehbolzen, vorgesehen.

### Bezeichnungsliste

- 1: Beine
- 2: Quertraverse
- 3: Längstraverse
- 4: Platte
- 5: Keile
- 6: Absatz
- 7: Nut
- 8: Lasche mit Nasen
- 9: Ausnehmung für Beinschraube
- 10: Ausleger
- 11: Riegelbolzen
- 12: Handgriff
- 13: Riegelschloss
- 14: Anlauffläche beim Handgriff
- 15: Anlauffläche am Ausleger
- 16: Ausnehmung für Riegelbolzen
- 17: Kopfstücke
- 18: Schrauben
- 19: Federscheibe
- 20: Schraube für Handgriff
- 21: Horizontaler Flächenteil
- 22: Verzahnung am Handgriff
- 23: Verzahnung an Anlaufflächen-Scheibe
- 24: Verzahnung am Riegelbolzen

## Patentansprüche

1. Tisch mit mindestens zwei Beinpaaren und einer von diesen getragenen Platte (4), wobei die Beinpaare manuell und werkzeuglos von der Platte (4) lösbar ist,
**gekennzeichnet durch** die folgenden Merkmale:
- die Beinpaare werden **durch** je zwei an einer Quertraverse (2) befestigte Beine (1) gebildet;
- die Beinpaare sind über eine Längstraverse (3) miteinander verbunden; und
- die Quertraverse (2) weist Ausleger (10) mit Ausnehmungen (16) auf, in denen jeweils ein aus einem Riegelbolzen (11) und einem Handgriff (12) bestehendes Riegelelement gehalten ist, und an der Unterseite der Platte (4) ist ein Riegelschloss (13) angebracht, in welches der Riegelbolzen (11) einführbar ist.

2. Tisch nach Anspruch 1, **dadurch gekennzeichnet, dass** die Längstraverse (3) an ihren Enden Kopfstücke (17) mit vertikal verlaufenden Keilen (5), und die Quertraverse (2) an ihrer Seitenmitte keilförmige Nuten (7) aufweist, wobei Keile (5) und Nuten (7) aufeinander abgestimmt sind derart, dass die Keile (5) in die Nuten (7) spielfrei einsetzbar sind.

3. Tisch nach Anspruch 2, **dadurch gekennzeichnet, dass** in dem Kopfstück (17) ein Absatz (6) vorgesehen ist, und in der Quertraverse (2) im Bereich der Nuten (7) eine Lasche (8) mit einer federnden Nase, derart, dass beim Einführen eines Keils (5) der Längstraverse (3) in die korrespondierende Nut (7) der Quertraverse (2) im Endzustand die Nase der Lasche (8) über den Absatz (6) schnappt.

4. Tisch nach Anspruch 3, **dadurch gekennzeichnet, dass** die Kopfstücke (17) und die Quertraversen (2) aus Aluminium-Guss bestehen, und die Lasche (8) aus Kunststoff besteht.

5. Tisch nach Anspruch 2, **dadurch gekennzeichnet, dass** der Neigungswinkel des Keils (5) bzw. der korrespondierenden Nut (7) zwecks Vermeidung von Selbsthemmung größer als 8° ist, vorzugsweise zwischen 8° und 20° liegt.

6. Tisch nach Anspruch 2, **dadurch gekennzeichnet, dass** die Quertraverse (2) auf beiden Seiten Nuten (7) aufweist, die zu den Keilen (5) an den Kopfstücken (17) komplementär sind.

7. Tisch nach Anspruch 1, **dadurch gekennzeichnet, dass** der Riegelbolzen (11) oben ein Querstück aufweist, das in die Ausnehmung (16) passt und im abgesenkten Zustand diese an Höhe überragt, derart, dass beim Aufsetzen der Platte (4) auf das Untergestell das Querstück durch Fühlen in das Riegelschloss (13) einsetzbar ist.

8. Tisch nach Anspruch 1, **dadurch gekennzeichnet, dass** einerseits am Handgriff (12) und andererseits am Ausleger (10) schräge Anlaufflächen (14, 15) vorgesehen sind, derart, dass beim Drehen des Handgriffs (12) der Riegelbolzen (11) auf und ab bewegt wird.

9. Tisch nach Anspruch 8, **dadurch gekennzeichnet, dass** die schrägen Anlaufflächen (14,15) am Ende in einen horizontalen Flächenteil (21) auslaufen, und zwischen dem Handgriff (12) und der die schrägen Anlaufflächen (14) am Handgriff (12) tragenden Scheibe eine Federscheibe (19) vorgesehen ist.

10. Tisch nach Anspruch 2, **dadurch gekennzeichnet, dass** die Fläche an einem Kopfstück (17), auf der die Keile (5) vorgesehen sind, schräg zur Längsrichtung der Längstraverse (3) steht.

## Claims

1. Table having at least two pairs of legs and a table top (4) supported by them, the pairs of legs being releasable from the table top (4) manually and without tools and being connected to one another via a longitudinal crossbar (3), and the pairs of legs having, in the region of the table top (4), recesses (16) in which a locking element comprising a locking bolt (11) and a handle (12) is held in each case, and a bolt lock (13) into which the locking bolt (11) can be inserted being fitted on the underside of the table top (4), **characterized by** the following features:
- the pairs of legs are formed by in each case two legs (1) fastened to a transverse crossbar (2);
- the transverse crossbar (2) has extension arms (10) with the locking elements;
- the longitudinal crossbar (3) has, at its ends, headpieces (17) with keys (5) running vertically, and the transverse crossbar (2) having, at its side centre, key-shaped grooves (7), the keys (5) and grooves (7) being matched to one another in such a manner that the keys (5) can be inserted without play into the grooves (7); and
- oblique run-on surfaces (14, 15) are provided, on the one hand, on the handle (12) and, on the other hand, on the extension arm (10) in such a manner that, when the handle (12) is rotated, the locking bolt (11) is moved up and down.

2. Table according to Claim 1, **characterized in that** a step (6) is provided in the headpiece (17), and a tab (8) having a resilient lug is provided in the transverse crossbar (2) in the region of the grooves (7) in such a manner that, when a key (5) of the longitudinal crossbar (3) is inserted into the corresponding groove (7) of the transverse crossbar (2), the lug of the tab (8) snaps over the step (6) in the final state.

3. Table according to Claim 2, **characterized in that** the headpieces (17) and the transverse crossbars (2) consist of aluminium casting, and the tab (8) consists of plastic.

4. Table according to Claim 1, **characterized in that** the angle of inclination of the key (5) and of the corresponding groove (7) is greater than 8°, preferably between 8° and 20°, for the purpose of avoiding self-locking.

5. Table according to Claim 1, **characterized in that** the transverse crossbar (2) has, on both sides, grooves (7) which are complementary to the keys (5) on the headpieces (17).

6. Table according to Claim 1, **characterized in that** the locking bolt (11) has at the top a transverse piece which fits into the recess (16) and, in the lowered state, protrudes in height over the latter in such a manner that, when the table top (4) is placed onto the underframe, the transverse piece can be inserted into the bolt lock (13) by feel.

7. Table according to Claim 1, **characterized in that** the oblique run-on surfaces (14, 15) peter out at the end into a horizontal surface part (21) and a spring disc (19) is provided between the handle (12) and the disc supporting the oblique run-on surfaces (14) on the handle (12).

8. Table according to Claim 1, **characterized in that** the surface on a headpiece (17), on which the keys (5) are provided, stands obliquely with respect to the longitudinal direction of the longitudinal crossbar (3).

## Revendications

1. Table comprenant au moins deux paires de pieds et un plateau (4) supporté par celles-ci, les paires de pieds pouvant être enlevées manuellement et sans outil du plateau (4) et étant reliées entre elles au moyen d'une traverse longitudinale (3), et les paires de pieds présentant dans la zone du plateau (4) des évidements (16), dans chacun desquels est maintenu un élément de verrouillage comprenant un boulon de verrouillage (11) et une manette (12), et sur le dessous du plateau (4) est placée une serrure de verrouillage (13), dans laquelle le boulon d'assemblage (11) peut être introduit, **caractérisée par** les caractéristiques suivantes :
- les paires de pieds sont formées chacune par deux pieds (1) fixés sur une traverse transversale (2) ;
- la traverse transversale (2) présente des branches (10) avec les éléments de verrouillage ;
- la traverse longitudinale (3) présente sur ses extrémités des parties supérieures (17) avec des clavettes (5), agencées verticalement, et la traverse transversale (2) sur son centre latéral des rainures (7) en forme de clavette, les clavettes (5) et les rainures (7) étant adaptées entre elles de telle sorte que les clavettes (5) peuvent être insérées sans jeu dans les rainures (7) ; et
- il est prévu d'une part sur la manette (12) et d'autre part sur la branche (10) des surfaces d'arrêt (14, 15) inclinées de telle sorte que, lors de la rotation de la manette (12), le boulon d'assemblage (11) peut être déplacé vers le haut et vers le bas.

2. Table selon la revendication 1, **caractérisée en ce qu'**un décrochement (6) est prévu dans la pièce supérieure (17) et dans la traverse transversale (2) dans la zone des rainures (7) une patte (8) avec un ergot élastique de telle sorte que, lors de l'introduction d'une clavette (5) de la traverse longitudinale (3) dans la rainure (7) correspondante de la traverse transversale (2), l'ergot de la patte (8) s'enclenche au moyen du décrochement (6) dans l'état final.

3. Table selon la revendication 2, **caractérisée en ce que** les parties supérieures (17) et les traverses transversales (2) sont en fonte d'aluminium, et la patte (8) est en matière synthétique.

4. Table selon revendication 1, **caractérisée en ce que** l'angle d'inclinaison de la clavette (5) et de la rainure (7) correspondante est supérieur à 8°, se situe de préférence entre 8° et 20° afin d'éviter un autoblocage.

5. Table selon la revendication 1, **caractérisée en ce que** la traverse transversale (2) présente sur les deux côtés des rainures (7) qui sont complémentaires des clavettes (5) sur les parties supérieures (17).

6. Table selon la revendication 1, **caractérisée en ce que** le boulon d'assemblage (11) présente en haut une pièce transversale qui s'adapte dans l'évidement (16) et qui dépasse de celui-ci en hauteur dans l'état abaissé, de telle sorte que, lors de la pose du plateau (4) sur le piétement, la pièce transversale peut être insérée à tâtons dans la serrure de verrouillage (13).

7. Table selon la revendication 1, **caractérisée en ce que** les surfaces d'arrêt (14, 15) inclinées se terminent sur l'extrémité en une partie de surface (21) horizontale et une rondelle élastique (19) est prévue entre la manette (12) et le disque portant les surfaces d'arrêt (14) inclinées sur la manette (12).

8. Table selon la revendication 1, **caractérisée en ce que** la surface sur une partie supérieure (17), sur laquelle sont prévues les clavettes (5), est inclinée par rapport à la direction longitudinale de la traverse longitudinale (3).
